# FASCICULE DE BREVET EUROPEEN

(11) **EP 0 284 829 B1**
(45) Date de publication et mention de la délivrance du brevet: **27.12.1991**
(21) Numéro de dépôt: 88103498.7
(22) Date de dépôt: 07.03.1988
(51) Int. Cl.: F01D 5/22

(54) **Aubage mobile pour turbines à vapeur**
Rotorbeschaufelung für Dampfturbinen
Rotor blading for steam turbines

(30) Priorité: 12.03.1987 FR 8703390
(43) Date de publication de la demande: 05.10.1988
(73) Titulaire: GEC ALSTHOM SA, 75116 Paris (FR)
(72) Inventeur: Bourcier, Pierre, F-75006 Paris (FR); Riollet, Gilbert, F-75006 Paris (FR)
(74) Mandataire: Weinmiller, Jürgen

(56) Documents cités:
- FR-A- 1 340 331
- FR-A- 1 382 057
- FR-A- 1 403 799
- FR-A- 1 519 898
- FR-A- 2 329 845
- FR-A- 2 337 251
- FR-A- 2 432 134
- US-A- 1 544 318
- US-A- 2 772 854

## Description

La présente invention a trait à un aubage mobile pour turbines à vapeur comportant des aubes avec des corps munis de chapeaux ou d'ailerons, lesdits chapeaux ou ailerons d'aubes adjacentes étant en contact au moins pendant la rotation de l'aubage sur une surface plane sensiblement parallèle à l'axe radial de l'aube et entraînant par ces contacts une torsion du corps des aubes, la torsion étant dans le même sens pour toutes les aubes.

Un tel aubage est décrit dans le document FR-A-1519898 aux figures 4 et 5. Dans la figure 4 la face plane est simple tandis qu'elle est double dans la figure 5.

Les chapeaux (ou ailerons) serrés par torsion sur une face plane simple ou double sensiblement parallèle à l'axe radial Z'Z de l'aube transmettent mal les moments dynamiques Mz existants par rapport à ce même axe radial dès que les deux faces de contact appartenant à des chapeaux (ou ailerons) adjacents ne sont pas rigoureusement parallèles (voir figure 3). Il s'ensuit que le rôle joué par la face simple ou double de contact serrée par torsion dépend de sa qualité de réalisation ce qui a pour inconvénient de créer une dispersion dans les propriétés vibratoires de chaque aube prise séparément. Cette dispersion affecte l'aubage mobile tout entier en modifiant de façon incontrôlée ses fréquences propres et en les multipliant ce qui rend difficile la prévention des résonances avec les fréquences excitatrices connues.

L'aubage mobile permettant de remédier à cet inconvénient est caractérisé en ce qu'il comporte une liaison en plus des contacts entre chapeaux ou ailerons adjacents, ladite liaison étant réalisée à l'aide de contacts additionnels ayant une liberté de glissement rectiligne dans un plan correspondant à celui de chaque chapeau ou aileron selon un axe sensiblement perpendiculaire à l'axe de rotation 00' de l'aubage, lesdits contacts additionnels étant situés à distance relativement grande des contacts entraînant la torsion.

La liaison créée entre chapeaux (ou ailerons) voisins par ces contacts additionnels a pour effet que le mouvement relatif de ces chapeaux (ou ailerons) engendre sur chacun d'eux en des points A et A' (distincts ou confondus) des efforts de frottement f et f' contenus dans le plan des chapeaux (ou ailerons) qui possèdent un moment △M_{Z} par rapport au point moyen de contact C sur la surface plane. La somme M_{Z} + △M_{Z} peut différer d'une aube à l'autre de sorte que même dans le cas extrême où les faces serrées par la torsion sont incapables de tansmettre le moindre moment entre chapeaux (ou ailerons) voisins, cette transmission se trouve assurée par ΔM_{Z} (voir figure n° 3). Il est important que les points A et Aʹ soient situés à la plus grande distance possible des faces de contact de manière à mieux bloquer tout mouvement de rotation du chapeau (ou de l'aileron) qui se manifesterait autour d'un point de contact ponctuel C.

Selon une première réalisation de l'invention les contacts additionnels sont réalisés par des prolongements des chapeaux (ou ailerons) dont les faces supérieures viennent s'appliquer sur les faces supérieures de cavités complémentaires prévues dans les chapeaux (ou ailerons) adjacents.

Dans ce cas le point A d'une aube est confondu avec le point Aʹ de l'aube voisine.

Selon une seconde réalisation de l'invention les contacts additionnels sont réalisés par des organes situées dans des gorges débouchant sur la surface latérale des chapeaux ou ailerons opposée aux contacts entraînant la torsion et frottant sur des parois de ces gorges.

La présente invention sera mieux comprise à la lumière de la description qui va suivre dans laquelle.

La figure 1 représente une coupe d'une aube connue perpendiculaire à son plan médian.

La figure 2 représente une coupe d'une partie de l'aubage connu constitué des aubes de la figure 1 par un plan parallèle au plan médian des aubes.

La figure 3 représente une vue de dessus de l'aubage de la figure 2.

La figure 4 représente une vue de dessus d'une partie d'un aubage selon une première réalisation de l'invention.

La figure 5 représente une vue de côté de la partie d'aubage de la figure 4.

La figure 6 représente schématiquement une vue de côté d'une partie d'aubage selon une seconde réalisation de l'invention avant montage des cales de liaisonnement.

La figure 7 représente la même vue que la figure 6 après montage des cales.

La figure 8 représente une vue de dessus de l'aubage de la figure 7.

La figure 9 présente une coupe d'une aube de l'aubage des figures 7 et 8 perpendiculaire au plan médian et passant par l'axe de la turbine.

La figure 10 représente schématiquement une vue de côté d'une partie d'aubage selon une variante de la seconde réalisation de invention avant montage des moyens de liaisonnement et au repos.

La figure 11 représente la même vue que celle de la figure 10 avec l'aubage en rotation.

La figure 12 représente l'aubage des figures 10 et 11 après montage des moyens de liaisonnement.

La figure 13 représente une vue de dessus de l'aubage de la figure 12.

La figure 14 représente une coupe d'une aube de l'aubage des figures 12 et 13 perpendiculaire au plan médian et passant par l'axe de la turbine.

La figure 15 représente une vue de côté d'une partie de l'aubage selon une autre variante de la seconde réalisation de l'invention, la dent étant enlevée.

La figure 16 représente une vue de dessus d'un troisième exemple de réalisation de l'aubage.

La figure 17 représente une vue de côté de l'aubage de la figure 16, avec la dent enlevée.

La figure 18 représente une vue de côté d'une variante du troisième exemple de réalisation.

La figure 19 représente une coupe de la variante de la figure 18.

La figure 20 représente un exemple de réalisation de l'aubage avec des ailerons.

La figure 21 représente une vue de côté de l'aubage de la figure 20, avec la dent enlevée.

L'aubage connu représenté aux figures 1, 2 et 3 comporte des aubes 1 comprenant un pied 2, un corps 3 et un chapeau 4. Les pieds 2 des aubes 1 sont bloqués dans un moyen central 5 faisant partie du rotor de la turbine par l'intermédiaire de clavettes 6. Chaque chapeau 4 comporte une face avant 7 inclinée par rapport au plan médian vertical P et sensiblement parallèle à l'axe radial (zʹz) de l'aube et une face arrière 8 sensiblement parallèle à la face avant 7, les faces avant et arrière 7 et 8 de toutes les aubes étant situées du même côté du plan médian P. L'aubage est mobile en rotation autour de l'axe OOʹ.

Lorsqu'on met les pieds 2 des aubes 1 en place, la face avant 7 de chaque aube 1 vient s'appuyer contre la face arrière 8 de l'aube 1 située devant et les faces 7 et 8 tournent pour se rapprocher de la perpendiculaire au plan médian. Le corps 3 de chaque aube 1 est alors tordu sous l'effet des forces que les aubes adjacentes 1 appliquent sur ses faces avant et arrière.

En réalité en raison des défauts d'usinage des faces 7 et 8 des aubes le contact entre aubes voisines ne peut se faire que sur une partie des faces en regard. Cette partie peut être limitée à une zone très étroite de point moyen C qui varie d'aube à aube. Les moments dynamiques M_{Z}, M_{Z₁}, M_{Z₂} par rapport aux axes radiaux des aubes (zzʹ) sont mal transmis étant donné ce contact limité entre les faces 7 et 8. Pour transmettre ces moments on prévoit selon l'invention une liaison par contacts additionnels en A et Aʹ entre chapeaux 4 voisins de façon que le mouvement relatif des chapeaux 4 engendre aux points A et Aʹ des forces de frottement f et fʹ contenus dans le plan du chapeau qui engendre un moment ΔM_{Z} permettant de transmettre tout ou partie du moment entre chapeaux voisins.

Sur les figures 2 et 3 on a représenté des aubes dont les chapeaux sont appliqués les uns contre les autres sous l'effet des forces de torsion au repos des corps des aubes mais il est également connu de monter les chapeaux écartés, les chapeaux n'étant appliqués les uns contre les autres que lors de la mise en rotation des aubes dont les corps se dévrillent sous l'effet de la force centrifuge.

Une réalisation de l'aubage selon l'invention est représentée sur les figures 4 et 5. Du côté opposé aux faces 7 et 8 en contact, le chapeau 4 de chaque aube est muni d'un prolongement 9 de forme parallélépipédique dont la face supérieure 10 vient frotter sur la face supérieure 11 d'une cavité 12 complémentaire ménagée dans l'aube adjacente. Le prolongement 9 et la cavité 12 sont situés sur la surface latérale 13 des chapeaux 4 située du côté opposée aux faces 7 et 8 en contact, par rapport au plan P.

Le contact entre la face du prolongement 9 et celle de la cavité complémentaire 12 peut être obtenu par précontrainte au repos et/ou déformation due aux forces centrifuges.

Dans cette réalisation le point A de chaque aube est confondu avec le point Aʹ de l'aube voisine.

Selon une seconde réalisation de l'invention représentée aux figures 6 à 9, les chapeaux 4 sont munis d'une gorge usinée 14 débouchant sur la surface latérale 13 des chapeaux 14 opposée aux faces en contact 7, 8.

Les gorges 14 des aubes adjacentes 1 ne sont pas dans le prolongement l'une de l'autre.

On dispose des cales 15 dans les gorges 14, chaque cale 15 étant emboîtée dans deux chapeaux 4 consécutifs. Les cales sont espacées les unes des autres et leurs extrémités viennent à peu près vers le milieu de la surface latérale 13 des chapeaux.

Pour mettre les cales 15 en place il est nécessaire de fléchir les aubes 1 et on obtient ainsi pendant la rotation de l'aubage un frottement entre les cales 15 et les gorges 14 des aubes 1.

La gorge 14 est munie d'une dent périphérique 16 à sa partie supérieure qui empêche les cales 15 de sortir lors de la rotation de l'aubage.

Cette dent 16 a été rabattue après mise en place des cales 15 dans les gorges 14.

Selon une variante de cette seconde réalisation représentée aux figures 10 à 14, les chapeaux 4 comportent des gorges 14 qui sont dans le prolongement les unes des autres lorsque l'aubage n'est pas entraîné en rotation. Mais sous l'effet des forces centrifuges les corps 3 des aubes 2 ont tendance à fléchir (voir figure 11) en l'absence de la présence d'organes de liaisonnement dans les gorges 14.

On introduit un élément de calage constitué par exemple par un fil plat 17 qui s'oppose à la flexion des aubes 1 sous l'effet de la force centrifuge et développe des forces de frottement. Ce fil peut être constitué de quatre quarts de circonférence.

La gorge 14 débouche sur la surface latérale 13 des chapeaux 4 du côté opposé aux faces en contact 7 et 8 et elle peut être munie d'un rebord 16 empêchant le fil de calage 17 de sortir de la gorge 14 lors de la rotation de l'aubage (voir figure 14).

Selon une seconde variante représentée à la figure 15 les gorges 14 sont dans le prolongement les unes des autres au repos et elles le restent lorsque l'aubage est entraîné en rotation.

On introduit un élément de liaison tel qu'un fil plat 18 dans la gorge.

Ce fil 18 est muni d'excroissances 19 disposées vers le milieu des gorges 14 qui frottent contre la paroi supérieure de ces gorges 14 lorsque l'aubage est en rotation.

La gorge 14 est située comme dans la seconde réalisation sur la surface latérale 13 des chapeaux 4 du côté opposé aux faces en contact 7 et 8 et elle peut être munie d'un rebord 16 empêchant le fil de calage 18 de sortir de la gorge 14.

Selon une troisième réalisation de l'invention représentée aux figures 16 et 17 on a introduit un organe en forme de barreau 20 dans la gorge 14 débouchant sur la surface latérale 13 des chapeaux 4 opposée aux faces 7 et 8, les gorges au repos étant comme sur la figure 10.

Chaque organe 20 comporte à une extrémité un axe parallèle 21 à l'axe de rotation OOʹ de l'aubage qui est logé sans coulissement dans un alvéole creusé 22 dans les parois de la gorge 14. L'axe 21 de l'organe 20 est relié par un bras 23 à une masse cubique 24 située dans la gorge du chapeau 4 voisin de celui dans lequel est logé l'axe 21.

Ainsi lorsque les chapeaux 5 vibrent, l'axe 21 de l'organe 20 peut s'orienter et il se produit une force de frottement entre la masse 24 et la paroi de la gorge 14.

Comme précédemement la gorge 14 est munie d'une dent périphérique 16 qui empêche les organes 20 de sortir de la gorge 14.

Selon une variante de la troisième réalisation de l'invention représentée aux figures 18 et 19 on introduit des organes en forme de barreau 25 à deux appuis 26 dans les gorges 14 débouchant sur les surfaces latérales 13 des chapeaux 4 opposées aux surfaces 7 et 8, les gorges 14 au repos étant comme sur la figure 10.

Les barreaux 25 sont à cheval sur les gorges 14 de deux chapeaux 4 adjacents avec un appui 26 dans chacune des gorges 14. Les barreaux 25 sont arrêtés tangentiellement par un téton 27 et axialement par une dent 16.

Le téton 27 est logé avec jeu dans un logement 28 de la gorge 14.

Dans les exemples de réalisation précédemment décrit les corps 3 des aubes étaient terminés par des chapeaux mais ils pourraient à la place être munis d'ailerons 4 situés à une hauteur intermédiaire.

La réalisation représentée aux figures 20 et 21 montre une vue partielle d'un aubage muni d'ailerons 4 montés sur leurs corps 3 serrés les uns contre les autres par leur face de contact 7, 8 et comportant une gorge 14 débouchant sur la surface latérale 13 des ailerons 4 opposée aux faces latérales 7 et 8.

Dans la gorge on a introduit un fil plat 18 muni de deux excroissances 19 par aileron 4 qui frottent contre la paroi supérieure de ces gorges 14 lorsque l'aubage est en rotation.

## Revendications

1. Aubage mobile pour turbines à vapeur comportant des aubes (1) avec des corps (3) munis de chapeaux ou d'ailerons (4) lesdits chapeaux ou ailerons (4) d'aubes adjacentes étant en contact au moins pendant la rotation de l'aubage sur une surface plane sensiblement parallèle à l'axe radial (Z'Z) de l'aube et entraînant par ces contacts (7, 8) une torsion du corps des aubes, la torsion étant dans le même sens pour toutes les aubes, caractérisé en ce qu'il comporte une liaison en plus des contacts (7 et 8) entre chapeaux ou ailerons (4) adjacents, ladite liaison étant réalisée à l'aide de contacts additionnels (A, A') ayant une liberté de glissement rectiligne dans un plan correspondant à celui de chaque chapeau ou aileron (4) selon un axe sensiblement perpendiculaire à l'axe de rotation O'O de l'aubage, lesdits contacts additionnels (A, A) étant situés à distance relativement grande des contacts (7, 8) entraînant la torsion.

2. Aubage mobile selon la revendication 1, caractérisé en ce que les contacts additionnels (A, A') sont réalisés par des prolongements (9) des chapeaux ou ailerons (4) dont les faces supérieures viennent s'appliquer sur les faces supérieures (11) de cavités complémentaires (12) prévues dans les chapeaux ou ailerons adjacents (4).

3. Aubage mobile selon la revendication 1, caractérisé en ce que les contacts additionnels (A, A') sont réalisés par des organes (15, 17, 18, 20) situés dans des gorges (14) débouchant sur la surface latérale (13) des chapeaux ou ailerons (4) opposée aux contacts (7, 8) entraînant la torsion et frottant sur des parois de ces gorges (14).

4. Aubage mobile selon la revendication 3, caractérisé en ce que les organes de liaison (15) ne sont introduits dans les gorges (14) qu'après flexion des aubes (1).

5. Aubage mobile selon la revendication 4, caractérisé en ce que les organes de liaison sont constitués par des cales (15) reliant deux aubes (1) adjacentes.

6. Aubage mobile selon les revendications 3 à 5, caractérisé en ce que les gorges (14) sont munies d'une dent (16) à leur partie supérieure.

7. Aubage mobile selon la revendication 3, caractérisé en ce que les organes de liaison (17, 18, 20, 25) sont introduits dans les gorges (14) sans flexion des aubes (1).

8. Aubage mobile selon la revendication 7, caractérisé en ce que les organes sont constitués par des barreaux (20) comportant à une extrémité un axe (21) parallèle à l'axe OOʹ de rotation de l'aubage logé sans coulissement dans la gorge (14) d'une aube et une masse (24) reliée par un bras (23) à l'axe (21) et coulissant dans la gorge (14) de l'aube adjacente en frottant sur ses parois.

9. Aubage mobile selon la revendication 7, caractérisé en ce que les organes de liaison sont constitués par des barreaux (25) comportant deux appuis (26) logés dans les gorges (14) de deux aubes adjacentes, les barreaux (25) étant munis d'un téton (27) logé avec jeu dans un logement (28) de la gorge (14) d'une des aubes (1).

10. Aubage mobile selon la revendication 7, caractérisé en ce que les organes de liaison (17, 18) sont constitués par des fils (17, 18) reliant plusieurs aubes adjacentes (1).

11. Aubage mobile selon la revendication 10, caractérisé en ce que les fils (18) sont munis d'excroissances (19) venant frotter contre les parois des gorges (14).

12. Aubage mobile selon l'une des revendications 7 à 11, caractérisé en ce que les gorges (14) sont munies d'une dent (16) à leur partie supérieure.

## Claims

1. A moving blading for a steam turbine, the blading comprising blades (1) having bodies (3) provided with caps or fins (4), said caps or fins (4) on adjacent blades coming into contact at least during rotation of the blading over a plane surface which is substantially parallel to the radial axis (Z'Z) of the blade and causing a twisting of the body of the blade by virtue of said contacts (7, 8), said twisting taking the same direction for all of the blades, characterized in that the blading comprises a link in addition to said contacts (7 and 8) between adjacent caps or fins (4), said link being formed by means of additional contacts (A, A') free to slide rectilinearly in a plane corresponding to the plane of each cap or fin (4) along an axis which is substantially perpendicular to the axis of rotation OO'of the blading, said additional contacts (A, A') being situated at a relatively large distance from said contacts (7, 8) which cause the twisting.

2. A moving blading according to claim 1, characterized in that the additional contacts (A, A') are constituted by extensions (9) of the caps or fins (4) whose top faces press against the top faces (11) of complementary cavities (12) provided in the adjacent caps or fins (4).

3. A moving blading according to claim 1, characterized in that the additional contacts (A, A') are obtained by members (15, 17, 18, 20) situated in grooves (14) opening out into the side surface (13) of the caps or fins (4) opposite from the contacts (7, 8) which cause the twisting, said members rubbing against the walls of said grooves (14).

4. A moving blading according to claim 3, characterized in that the link members (15) are inserted in the grooves (14) only after the blades (1) have been bent.

5. A moving blading according to claim 4, characterized in that the link members are constituted by shims (15) interconnecting pairs of adjacent blades (1).

6. A moving blading according to claims 3 to 5, characterized in that the grooves (14) are provided with a respective tooth (16) at the tops thereof.

7. A moving blading according to claim 3, characterized in that the link members (17, 18, 20, 25) are inserted into the grooves (14) without bending the blades (1).

8. A moving blading according to claim 7, characterized in that the members are constituted by bars (20) each having a shaft (21) at one end which is parallel to the axis OO' of rotation of the blading, said shaft being borne without sliding in the groove (14) of one of the blades, the bars also each having a mass (24) connected by an arm (23) to the shaft (21) and sliding in the groove (14) of the adjacent blade while rubbing against its walls.

9. A moving blade according to claim 7, characterized in that the link members are constituted by bars (25) each comprising two abutments (26) received in the grooves (14) of two adjacent blades, the bars (25) being provided with respective studs (27) received loosely in a respective housing (28) in the groove (14) of one of said blades (1).

10. A moving blading according to claim 7, characterized in that the link members (17, 18) are constituted by wires (17, 18) interconnecting a plurality of adjacent blades.

11. A moving blading according to claim 10, characterized in that the wires (18) are provided with projections (19) that rub against the walls of the grooves (14).

12. A moving blading according to any one of claims 7 to 11, characterized in that the grooves (14) are provided with a respective tooth (16) at the top thereof.

## Patentansprüche

1. Bewegliche Beschaufelung für Dampfturbinen mit Schaufeln (3), die Rümpfe (3) mit Kappen oder Steuerflossen (4) aufweisen, wobei die Kappen oder Steuerflosse (4) benachbarter Schaufeln mindestens während der Drehung der Beschaufelung auf einer im wesentlichen parallel zur Radialachse (Z'Z) der Schaufel verlaufenden ebenen Oberfläche miteinander in Kontakt stehen und durch diese Kontakte (7, 8) eine Torsion des Rumpfes der Schaufeln bewirken, die bei allen Schaufeln im gleichen Sinne erfolgt, dadurch gekennzeichnet, daß die Beschaufelung zusätzlich zu den Kontakten (7 und 8) eine Verbindung zwischen benachbarten Kappen oder Steuerflossen (4) aufweist, wobei diese Verbindung mit Hilfe von zusätzlichen Kontakten (A, A') gebildet wird, die geradlinig frei in einer Ebene entsprechend der Ebene jeder Kappe oder jeder Steuerflosse entlang einer Achse gleiten können, welche im wesentlichen senkrecht zur Drehachse O'O der Schaufel verläuft, wobei die zusätzlichen Kontakte (A, A') in einem relativ großen Abstand von den die Torsion bewirkenden Kontakten (7, 8) angeordnet sind.

2. Bewegliche Beschaufelung nach Anspruch 1, dadurch gekennzeichnet, daß die zusätzlichen Kontakte (A, A') durch Verlängerungen (9) der Kappen oder Steuerflossen (4) gebildet werden, deren obere Fläche sich auf die oberen Flächen (11) von komplementären Aussparungen (12) auflegen, die in den benachbarten Kappen oder Steuerflossen (4) vorgesehen sind.

3. Bewegliche Beschaufelung nach Anspruch 1, dadurch gekennzeichnet, daß die zusätzlichen Kontakte (A, A') durch Organe (15, 17, 18, 20) gebildet werden, die in Nuten (14) angeordnet sind, welche in die Seitenfläche (13) der Kappen oder Steuerflossen (4) an der den Kontakten (7, 8) entgegengesetzten Seite einmünden, die ihrerseits die Torsion bewirken und auf den Wänden dieser Nuten (14) reiben.

4. Bewegliche Beschaufelung nach Anspruch 3, dadurch gekennzeichnet, daß die Verbindungsorgane (15) erst nach der elastischen Verbiegung der Schaufeln (1) in die Nuten (14) eingeführt werden.

5. Bewegliche Beschaufelung nach Anspruch 4, dadurch gekennzeichnet, daß die Verbindungsorgane aus Keilen (15) gebildet werden, die zwei benachbarte Schaufeln (1) miteinander verbinden.

6. Bewegliche Beschaufelung nach einem der Ansprüche 3 bis 5, dadurch gekennzeichnet, daß die Nuten (14) an ihrem Oberteil mit einem Zahn (16) versehen sind.

7. Bewegliche Beschaufelung nach Anspruch 3, dadurch gekennzeichnet, daß die Verbindungsorgane (17, 18, 20, 25) ohne Verbiegung der Schaufeln (1) in die Nuten (14) eingeführt werden.

8. Bewegliche Beschaufelung nach Anspruch 7, dadurch gekennzeichnet, daß die Organe aus Stäben (20) bestehen, die an einem Ende eine parallel zur Drehachse OO' der Schaufel liegende Achse (21), welche unverschiebbar in der Nut (14) einer Schaufel gelagert ist, sowie eine Masse (24) aufweist, die durch einen Arm (23) mit der Achse (21) verbunden ist und in der Nut (14) der benachbarten Schaufel unter Reiben an ihren Wänden gleitet.

9. Bewegliche Beschaufelung nach Anspruch 7, dadurch gekennzeichnet, daß die Verbindungsorgane (25) aus Stäben (25) bestehen, die zwei Anschläge (26) aufweisen, die in den Nuten (14) zweier benachbarter Schaufeln untergebracht sind, wobei die Stäbe (25) mit einem Zapfen (27) ausgestattet sind, der mit Spiel in einer Höhlung (28) der Nut einer Schaufel (1) gelagert ist.

10. Bewegliche Beschaufelung nach Anspruch 7, dadurch gekennzeichnet, daß die Verbindungsglieder (17, 18) aus Drähten (17, 18) bestehen, die mehrere benachbarte Schaufeln (1) miteinander verbinden.

11. Bewegliche Beschaufelung nach Anspruch 10, dadurch gekennzeichnet, daß die Drähte (18) mit Verdickungen (19) versehen sind, die an den Wänden der Nuten (14) reiben.

12. Bewegliche Beschaufelung nach einem der Ansprüche 7 bis 11, dadurch gekennzeichnet, daß die Nuten (14) mit einem Zahn (16) an ihrem oberen Abschnitt versehen sind.
